# FASCICULE DE BREVET EUROPEEN

(11) **EP 0 445 885 B1**
(45) Date de publication et mention de la délivrance du brevet: **13.09.1995**
(21) Numéro de dépôt: 91200457.9
(22) Date de dépôt: 04.03.1991
(51) Int. Cl.: H04H 1/00

(54) **Récepteur avec des moyens d'acquisition et de comparaison des données d'identification de deux canaux de transmission**
Empfänger mit Vorrichtung zur Erfassung und zum Vergleich der Identifikationsdaten zweier Sendekanäle
Receiver with means for acquisition and comparison of identification data of two transmission channels

(30) Priorité: 09.03.1990 FR 9003025
(43) Date de publication de la demande: 11.09.1991
(73) Titulaire: PHILIPS ELECTRONIQUE GRAND PUBLIC, 92150 Suresnes (FR); Philips Electronics N.V., 5621 BA Eindhoven (NL)
(72) Inventeur: Verron, Françoise, F-75008 Paris (FR); Verron, Serge, F-75008 Paris (FR)
(74) Mandataire: Charpail, François

(56) Documents cités:
- DE-A- 3 149 409
- DE-A- 3 832 455

## Description

La présente invention a pour objet un récepteur de radio avec des moyens d'acquisition de signaux binaires, et de comparaison entre les signaux binaires d'un premier canal appelé canal en cours et d'un deuxième canal appelé canal alternatif, les signaux d'au moins le canal en cours comprenant un groupe répétitif de N données binaires (N entier positif) comportant notamment son propre coded d'identification et au moins une indication de syntonisation pour rechercher un canal alternatif. Un exemple d'un tel canal est connu par la publication "European Broadcasting Union (EBU) techn. 3244 - F page 11", laquelle définit le système RDS. Cette publication est ici incluse par référence.

Le système RDS est conçu de telle sorte que l'auto-radio d'un auditeur qui se déplace puisse se syntoniser automatiquement et en permanence sur le meilleur émetteur émettant le programme choisi par l'auditeur.

Ainsi qu'il est dit à la page 29 du document "EBU" déjà cité, diverses méthodes connues permettent la "recherche de l'accord" c'est-à-dire la recherche de l'émetteur alternatif dont le canal est différent de celui de l'émetteur dont l'audition est en cours.

Ainsi, un récepteur destiné à mettre en oeuvre cette possibilité est connu de DE-OS-38 32 455. Ce document décrit comment rechercher si d'autres canaux du même réseau sont susceptibles de fournir une meilleure réception que le canal en cours. La méthode utilisée suppose à priori que l'information de fréquence des autres canaux du même réseau est suffisante.

La mise en place du système RDS n'est ni universelle, ni obligatoire, ni bien sûr immédiate de telle sorte que le fabricant d'un autoradio prévu pour RDS doit tenir rompte du fait qu'il existe une multitude d'émetteurs dont certains seulement sont munis, à l'émission, du système RDS.

L'invention ne s'applique, bien sûr, que si l'émetteur en cours émet selon le système RDS c'est-à-dire avec un code d'identification de programme (code PI comme indiqué à la page 12 du document "EBU" cité), et avec au moins une indication de fréquence alternative (code AF dans un groupe de type OA comme indiqué à la page 16 du document "EBU" cité).

Le problème technique posé par la recherche d'un canal alternatif, dont on connaît la fréquence, fréquence pour laquelle la qualité de réception, du point de vue de la puissance d'un signal reçu, est supérieure à celle de l'émetteur en cours, est que, avant de substituer le signal alternatif reçu au canal en cours, il est nécessaire de s'assurer que ce signal reçu correspond bien au même programme. En effet un véhicule qui s'éloignerait simultanément des deux émetteurs en cours et alternatif peut entendre un troisième émetteur dont la fréquence est égale à, ou voisine de, la fréquence alternative sans émettre le même programme.

L'invention vise à effectuer un contrôle d'identité préalable à un changement de syntonisation, ce contrôle ayant lieu pendant que l'auditeur écoute le programme en cours, et sans le gêner.

A la page 29 du document "EBU" cité, 3 solutions sont proposées, mais aucune n'est satisfaisante pour un appareil récepteur ne comportant qu'un seul "étage RF d'entrée" c'est-à-dire un seul syntoniseur.

En effet pendant l'acquisition de l'identification du canal alternatif il est possible soit de rendre muette la partie BF et dans ce cas l'auditeur est soumis à des silences désagréables, soit de laisser la partie BF active ce qui revient à prendre le risque de soumettre l'auditeur à d'incessants changements de programme et ce sera effectivement le cas dans les grandes villes où il existe de nombreuses radios locales dans une petite zone géographique.

La présente invention a pour but de supprimer cet inconvénient.

Selon la présente invention, un récepteur est muni :
- de moyens "A" pour, alors que le récepteur a été syntonisé sur le canal en cours dont le code d'identification a été mémorisé, le syntoniser sur le canal alternatif pendant une durée "d1" avant de le syntoniser à nouveau sur le canal en cours, la dite durée "d1" étant plus courte que la durée d'émission d'un groupe de N données, et pour acquérir et mémoriser les données binaires dites alternatives éventuellement émises par le dit canal alternatif pendant la dite durée "d1",
- de moyens "B" pour comparer les codes d'identification acquis du canal alternatif par les moyens "A" et ceux mémorisés du canal en cours et pour :
   - en cas d'égalité, positionner un signal d'égalité indiquant que le canal alternatif diffuse bien le même programme que le canal en cours,
   - en cas d'inégalité, comparer le nombre des dites données alternatives mémorisées avec le nombre N de données d'un groupe et :
      - dans le cas "inférieur à", attendre une durée "d2" avant de réactiver les moyens "A",
      - dans le cas "supérieur ou égal", positionner un signal de non-égalité indiquant que le canal alternatif ne diffuse pas le même programme que le canal en cours.

L'invention met à profit le fait que l'oreille de l'auditeur ne se rend pas compte d'une interruption très courte, par exemple d1=0,02 seconde, même si cette interruption se répète à intervalles réguliers dans la mesure où ces intervalles sont suffisamment grands, c'est-à-dire que la durée d2 n'est pas choisie trop courte en combinaison avec la durée d1.

Avec les spécifications du système RDS, une durée d1 de 0,02 sec. correspond à l'acquisition de 23 bits alors que le groupe répété en comporte 104 (N=104) et que le code d'identification en comporte 16.

Il est avantageux que la durée d2 corresponde à la durée de l'émission de, soit 104+n.104 bits, soit 58+m.104bits ('n' et 'm' entiers positifs ou nuls). Ainsi les bits acquis pendant deux tranches de temps d1 successives sont concaténables et les chances d'acquérir les 16 bits d'identification avec un nombre d'interruptions inférieur à 5 (5x23 > 104) augmentent.

Selon l'invention, il est aussi remarquable que dans un récepteur comportant un décodeur pour décoder les messages binaires et un contrôleur pour superviser toutes les fonctions du récepteur, le décodeur comporte des moyens de test pour tester un code d'identification d'un autre programme que celui en cours d'audition, et que soit prévue entre le décodeur et le contrôleur une connexion pour, selon le cas, activer ou non les moyens de test de code d'identification du décodeur et une connexion pour indiquer ou non l'égalité des codes d'identification du programme en cours et du programme alternatif.

La présente invention sera bien comprise au vu de la description d'un exemple non limitatif de réalisation illustré par des figures.

La figure 1 représente le schéma d'un autoradio conforme à l'invention.

La figure 2 représente les étapes du procédé selon l'invention.

L'autoradio de la figure 1 comporte les éléments connus suivants:
- une antenne (ANT) dont les signaux sont fournis à un syntoniseur (TUN),
- le syntoniseur sélectionne les signaux du canal choisi sur une ligne multiplex (MUX) laquelle se partage d'une part la modulation audio (SON) qui est acheminée vers un amplificateur (BF) puis à un haut-parleur (HP), d'autre part une modulation digitale (RDS) qui est acheminée vers un démodulateur (DEM),
- le démodulateur a pour tâche de se synchroniser avec l'émission des signaux binaires RDS et de les mettre en forme sur au moins deux fils à savoir un fil d'horloge (CLK) et un fil de données binaires (DATAK) en série,
- ces deux fils arrivent dans un décodeur (DEC) dont la tâche est de reconnaître le début de chaque groupe de N données RDS et de corriger les erreurs si possible, de sorte qu'il détecte le PI du canal en cours, et qu'il envoie ces données, par exemple par paquets en parallèle et en clair (DATAR), au contrôleur (CTR),
- le contrôleur (CTR) est le "chef d'orchestre" de l'autoradio dont seules les fonctions principales sont maintenant indiquées :
   il reçoit les ordres de l'utilisateur à travers le clavier (CLA) il fournit des informations à l'utilisateur au moyen de l'afficheur (AFI), il indique au syntoniseur quelle est la fréquence sur laquelle se régler, il commande le réglage de l'amplificateur (volume, balance, tonalité,...) et le cas échéant il lui ordonne le silence (MUTE).

Dans les autoradios actuels, le contrôleur est un microprocesseur programmé de même que le démodulateur ; les connexions entre les divers modules mentionnés ci-dessus, et d'autres modules non mentionnés, sont nombreuses mais elles ne comportent ni la connexion CKPI ni la connexion EQ, entre le contrôleur et le décodeur, dont nous reparlerons plus loin.

Dans l'autoradio de la figure 1, lorsque l'usager écoute un émetteur RDS, c'est-à-dire un canal en cours, le contrôleur connaît, via DATAR, les groupes répétés de N (N=104=4 blocs de 26 bits) bits lesquels lui indiquent quelles sont la/les fréquence(s), c'est-à-dire les canaux alternatifs, des émetteurs voisins géographiquement et émettant le même programme.

A tout instant, le contrôleur sait si la puissance reçue sur chaque fréquence alternative est inférieure ou non à la puissance reçue sur le canal en cours (pour ce faire, on peut procéder comme indiqué dans la demande de brevet européen EP-A-0 098 634 du 14 juin 1983 - 'MCC'). Si, à un moment donné, il est envisagé de changer de canal, il faut préalablement vérifier qu'il s'agit bien du même programme.

Cette vérification s'effectue selon le procédé schématisé dans la figure 2.

Lorsque le contrôleur initialise (INIT) la procédure de vérification il indique au syntoniseur la fréquence alternative choisie, il demande le silence à l'amplificateur et il démarre un décompteur de temps 'd1'.

La réception s'effectue alors sur la fréquence alternative et les données RDS arrivent au démodulateur et au décodeur. Le décodeur reçoit aussi, en provenance du contrôleur, un ordre spécial CKPI et, à ce moment, chaque bit reçu est mémorisé dans une table (BITA) du décodeur ; pendant le temps qui sépare la réception de deux bits consécutifs (ce temps est de l'ordre d'une milliseconde), le décodeur a le temps de vérifier (TPI) si la table contient une configuration de bits identique à celle de l'identification de programme (PI) du canal qui était en cours précédemment. Le PI comporte 16 bits qui sont répétés tous les 104 bits reçus, donc dès que l'on a reçu 16 bits il y a une petite chance que ce soit les bits du PI ; pratiquement on vérifie deux choses : 1) égalité du PI ou non (TPI), et 2) table pleine ou non (TAF).

Dans le cas d'égalité des PI (OKPI), la vérification est terminée (END) après avoir positionné un signal d'égalité (EQ).

Dans le cas contraire et si la table est pleine (OKTAF), c'est-à-dire qu'au moins 104 bits consécutifs ont été reçus et mémorisés dans la table, la vérification est aussi terminée mais négativement (E̅Q̅).

Si la table n'est pas pleine, il faut attendre l'arrivée du bit suivant pour procéder à nouveau aux mêmes vérifications (BITA).

Pendant cette attente (TD1), il peut arriver que le décompteur de temps 'd1' arrive à zéro, dans ce cas (D10) le contrôleur fait reprendre l'audition du canal en cours en indiquant au syntoniseur la fréquence initiale et en remettant en fonction l'amplificateur.

A ce moment un décompteur de temps 'd2' est démarré (TD2) et, lorsqu'il arrive à zéro, (TD20K) les opérations ci-dessus (INIT) sont à nouveau exécutées jusqu'à ce que le signal EQ ou E̅Q̅ soit positionné.

Lorsque le signal EQ, ou E̅Q̅, a été positionné il est préférable de provoquer l'effacement du contenu de la table en vue d'une bonne exécution de la prochaine vérification de PI à exécuter. Alternativement, si une erreur de saisie (= de réception) est à envisager, le contenu de la table peut être conservé et mis à jour bit à bit en continuant la saisie ainsi que le test de vérification.

Cette suite d'opérations cadencées par les décompteurs 'd1' et 'd2' vise à acquérir les données RDS du canal alternatif d'une manière inaudible pour l'auditeur.

Dans ce but, la durée 'd1' est suffisamment courte pour que l'auditeur 'n'entende pas le silence". C'est le cas par exemple avec 'd1' égal à 2 centièmes de seconde tout en permettant l'acquisition de 23 bits rangés consécutivement dans la table puisque la vitesse d'émission est de 1.187,5 bits/sec (23=1.187,5x0,02). La durée 'd2' doit être mesurée de telle sorte que la position de rangement dans la table d'un deuxième train de 23 bits est connue. La mesure peut s'effectuer soit dans le contrôleur, soit dans le décodeur, soit encore dans les deux lorsque les durées 'd1' et/ou 'd2' ne sont pas constantes. En effet il semble plus économique de travailler avec des durées constantes, mais ceci n'est pas une obligation et la durée 'd2' peut notamment dépendre des autres tâches du contrôleur. Dans le cas de RDS, les bits émis sont répétés tous les 104 bits et il est clair que la durée 'd2' doit impérativement être différente de 'N-d1' + i.N sinon les bits saisis seraient toujours les mêmes ; en pratique d2 doit être différent de 81,185,289,... .

Avantageusement 'd2'=104+nx104 bits (soit 104, 208, 312, 415,...) ou encore 'd2'=(104-2x23)+mx104 bits (soit 58, 162, 266, 370, 474,...), ainsi dans les deux cas les bits acquis peuvent être concaténés dans la table avec les bits déjà mémorisés et les chances d'acquérir rapidement les bits PI augmentent.

Les valeurs indiquées pour 'd1' et 'd2' sont clairement indicatives, l'important étant d'arriver à acquérir le PI alternatif par prélèvements successifs sans procurer de gêne auditive à l'usager bien que l'autoradio ne comporte qu'un seul syntoniseur.

L'exécution des opérations de vérification du PI alternatif nécessite, en plus des éléments connus de la figure 1, les moyens suivants :
- une table (BITA) avec son indicateur de remplissage,
- un décompteur de temps 'd1',
- un décompteur de temps 'd2' (combinable à 'd1' puisqu'ils ne "travaillent" pas simultanément mais alternativement), et
- un comparateur de PI pour comparer 16 bits quelconques, mais successifs dans la table, avec le PI du canal en cours.

Ces moyens peuvent être assemblés dans un module spécialisé adéquatement connecté au contrôleur et au démodulateur. Toutefois, il est avantageux d'utiliser les moyens déjà existants dans le décodeur lequel devient alors un décodeur-testeur ayant deux fonctions qu'il exerce alternativement selon la position d'un signal binaire supplémentaire CKPI ; le résultat du test est transmis au contrôleur au moyen d'une connexion supplémentaire (EQ). Selon le cas le décodeur fonctionne en mode décodeur ou en mode testeur ; dans le mode testeur, la connexion DATAR est éventuellement utilisable pour indiquer au contrôleur la position du signal de test EQ ou E̅Q̅.

## Revendications

1. Récepteur de radio avec des moyens d'acquisition de signaux binaires (DEC), et de comparaison (TPI) entre les signaux binaires d'un premier canal appelé canal en cours et d'un deuxième canal appelé canal alternatif, les signaux d'au moins le canal en cours comprenant un groupe (BITA) répétitif de N données binaires (N entier positif) comportant notamment son propre code d'identification (PI) et au moins une indication de syntonisation pour rechercher un canal alternatif, caractérisé en ce qu'il est muni :
- de moyens "A" (CTR, TD1) pour, alors que le récepteur a été syntonisé sur le canal en cours dont le code d'identification a été mémorisé, le syntoniser sur le canal alternatif pendant une durée "d1" avant de le syntoniser à nouveau sur le canal en cours, la dite durée "d1" étant plus courte que la durée d'émission d'un groupe de N données, et pour acquérir et mémoriser les données binaires (BITA) dites alternatives éventuellement émises par le dit canal alternatif pendant la dite durée "d1",
- de moyens B" (TPI) pour comparer les codes d'identification acquis du canal alternatif par les moyens "A" et ceux mémorisés du canal en cours et pour :
- en cas d'égalité (OKPI), positionner un signal d'égalité (EQ) indiquant que le canal alternatif diffuse bien le même programme que le canal en cours,
- en cas d'inégalité, comparer (TAF) le nombre des dites données alternatives mémorisées avec le nombre N de données d'un groupe et :
- dans le cas "inférieur à", attendre une durée "d2" avant de réactiver les moyens "A",
- dans le cas "supérieur ou égal", positionner un signal de non-égalité indiquant que le canal alternatif ne diffuse pas le même programme que le canal en cours.

2. Récepteur selon la revendication 1, caractérisé en ce que les signaux du canal sont modulés selon le système RDS, c'est-à-dire présentant des séquences binaires de N=104 bits émis à la vitesse de 1.187,5 bits/sec avec un code d'identification comportant 16 bits, la durée "d1" étant sensiblement inférieure ou égale à 0,02 seconde (ce qui permet l'acquisition de 23 bits) et la durée "d2" étant égale à 104+n.104 bits ('n' entier positif ou nul) de telle sorte que les bits alternatifs mémorisés à chaque traitement par les moyens "A" soient concaténables en mémoire.

3. Récepteur selon la revendication 1, caractérisé en ce que les signaux du canal sont modulés selon le système RDS c'est-à-dire que N=104 bits émis à la vitesse de 1.187,5 bits/sec et que le dit code d'identification comporte 16 bits, la durée "d1" étant sensiblement inférieure ou égale à 0,02 seconde (ce qui permet l'acquisition de 23 bits) et la durée "d2" étant égale à 58+m.104 bits ('m' entier positif ou nul) de telle sorte que les bits alternatifs mémorisés à chaque traitement par les moyens "A" soient concaténables en mémoire.

4. Récepteur selon l'une des revendications 2 ou 3, caractérisé en ce qu'il comporte un décodeur (DEC) pour décoder les messages binaires et un contrôleur (CTR) pour superviser toutes les fonctions du récepteur, le décodeur (DEC) comportant des moyens de test (TPI) pour tester un code d'identification (PI) d'un autre programme que celui en cours d'audition, et comportant entre le décodeur et le contrôleur une connexion (CKPI) pour, selon le cas, activer ou non les moyens de test de code d'identification (PI) du décodeur et une connexion (EQ) pour, selon le cas, indiquer ou non l'égalité des codes d'identification du programme en cours et du programme alternatif.

## Patentansprüche

1. Rundfunkempfänger mit Vorrichtungen zur Erfassung binärer Signale (DEC) und zum Vergleich (TPI) der binären Signale eines ersten Kanals, genannt laufender Kanal, mit denen eines zweiten Kanals, genannt Alternativkanal; wobei die Signale, zumindest die des laufenden Kanals, eine sich wiederholende Gruppe (BITA) von N binären Informationen (N = Ganze Zahl, positiv) enthalten, nämlich ihren eigenen Identifikationskode (PI) und zumindest eine Abstimmungskennzeichnung, um einen Alternativkanal zu suchen, der dadurch gekennzeichnet wird, daß er mit Folgendem ausgestattet ist :
- den Vorrichtungen "A" (CTR, TD1), um den Empfänger, der auf den laufenden Kanal abgestimmt worden ist und dessen Identifikationskode gespeichert worden ist, für die Zeitdauer 'd1' auf den Alternativkanal abzustimmen, bevor er wieder auf den laufenden Kanal abgestimmt wird - wobei die besagte Zeitdauer 'd1' kürzer ist als die Zeitdauer der Aussendung einer Gruppe von N Daten - und um die eventuell während der besagten Zeitdauer 'd1' von diesem besagten Alternativkanal ausgesandten binären Signale (BITA) zu erfassen und zu speichern;
- den Vorrichtungen "B" (TPI), um die mit den Vorrichtungen "A" erfaßten Identifikationskodes des Alternativkanals mit den gespeicherten Kodes des laufenden Kanals zu vergleichen; wobei
- im Falle der Gleichheit (OKPI) ein Gleichheitssignal (EQ) positioniert wird, das anzeigt, daß der Alternativkanal tatsächlich dasselbe Programm aussendet wie der laufende Kanal;
- im Falle von Ungleichheit, die Anzahl der besagten gespeicherten Alternativdaten mit der Anzahl N der Daten einer Gruppe verglichen (TAF) wird; und
- im Fall "kleiner als" eine Zeitdauer 'd2' abgewartet wird, bevor die Vorrichtungen "A" wieder reaktiviert werden;
- im Fall "größer oder gleich", ein Ungleichkeitssignal positioniert wird, welches angibt, daß der Alternativkanal nicht dasselbe Programm aussendet wie der laufende Kanal.

2. Empfänger gemäß Patentanspruch 1, der dadurch gekennzeichnet ist, daß die Signale des Kanals nach dem RDS-System moduliert sind, d.h. daß binäre Sequenzen mit N=104 Bits geliefert werden, die mit der Geschwindigkeit von 1.187,5 Bits/Sek. und mit einem Identifikationskode ausgesendet werden, der 16 Bits enthält; wobei die Zeitdauer 'd1' etwas kleiner oder gleich 0,02 Sekunden ist (was die Erfassung von 23 Bits ermöglicht) und wobei die Zeitdauer 'd2' gleich 104+n.104 Bits ('n' = positive Ganze Zahl oder Null) ist, so daß die bei jedem Verarbeitungsvorgang von den Vorrichtungen "A" gespeicherten Alternativbits im Speicher verkettbar sind.

3. Empfänger gemäß Patentanspruch 1, der dadurch gekennzeichnet ist, daß die Signale des Kanals nach dem RDS-System moduliert sind, d.h. daß N= 104 Bits mit der Geschwindigkeit von 1.187 Bits/Sek. ausgesendet werden und daß der besagte Identifikationskode 16 Bits enthält; wobei die Zeitdauer 'd1' etwas kleiner oder gleich 0,02 Sekunden ist (was die Erfassung von 23 Bits ermöglicht) und die Zeitdauer 'd2' gleich 58+m.104 Bits ('m' positive Ganze Zahl oder Null) ist, so daß die bei jedem Verarbeitungsvorgang von den Vorrichtungen "A" gespeicherten Alternativbits im Speicher verkettbar sind.

4. Empfänger gemäß einem der Patentansprüche 2 oder 3, der dadurch gekennzeichnet ist, daß er einen Dekodierer (DEC) zur Dekodierung der binären Meldungen enthält und einen Controller (CTR) zur Supervision aller Funktionen des Empfängers; wobei der Dekodierer (DEC) Testvorrichtungen (TPI) enthält, um einen Identifikationskode (PI) eines anderen Programms als des gerade laufenden Programms zu testen und der zwischen dem Dekodierer und dem Controller eine Verbindung (CKPI) enthält, die - je nach Fall - die Testvorrichtungen des Dekodierers für den Identifikationskode (PI) aktiviert oder nicht sowie eine Verbindung (EQ), um - je nach Fall - die Gleichheit der Identifikationskodes des laufenden und des alternativen Programms anzuzeigen oder nicht.

## Claims

1. A radio receiver comprising means for acquisition of binary signals (DEC) and for comparison (TPI) between the binary signals from a first channel, referred to as the current channel, and a second channel, referred to as the alternative channel, the signals from at least the current channel comprising a repetitive group (BITA) of N binary data (N being a positive integer), particularly having its own identification code (PI) and at least a tuning indication for searching an alternative channel, characterised in that it comprises:
- means "A" (CTR, TD1) for tuning the receiver, while it is tuned to the current channel whose identification code has been stored, to the alternative channel during a period "d1" before it is again tuned to the current channel, said period "d1" being shorter than the transmission period of one group of N data, and for acquiring and storing the binary data (BITA) referred to as alternative data transmitted by said alternative channel during said period "d1",
- means "B" (TPI) for comparing the identification codes of the alternative channel acquired by the means "A" and those stored for the current channel and for:
- setting, in the case of equality (OKPI), an equality signal (EQ) which indicates that the alternative channel transmits the same program as the current channel,
- comparing (TAF), in the case of inequality, the number of said stored alternative data with the number N of data of a group, and:
- waiting for a period "d2" before reactivating the means "A" in the case of "less than",
- setting an inequality signal, in the case of "greater than or equal to", which inequality signal indicates that the alternative channel does not transmit the same program as the current channel.

2. A receiver as claimed in Claim 1, characterised in that the signals from the channel are modulated in accordance with the RDS system, *i.e.* comprise binary sequences of N = 104 bits transmitted at a rate of 1,187.5 bits/second with an identification code comprising 16 bits, the period "dl" being substantially smaller than or equal to 0.02 second (in which 23 bits can be acquired) and the period "d2" being equal to 104+n.104 bits ('n' being a positive integer or zero) in such a manner that the alternative bits stored upon each processing by the means "A" can be concatenated in the memory.

3. A receiver as claimed in Claim 1, characterised in that the signals from the channel are modulated in accordance with the RDS system, *i.e.* N = 104 bits transmitted at a rate of 1,187.5 bits/second and said identification code comprises 16 bits, the period "d1" being substantially smaller than or equal to 0.02 second (in which 23 bits can be acquired) and the period "d2" being equal to 58+m.104 bits ('m' being a positive integer or zero) in such a manner that the alternative bits stored upon each processing by the means "A" can be concatenated in the memory.

4. A receiver as claimed in Claim 2 or 3, characterised in that it comprises a decoder (DEC) for decoding the binary messages and a control unit (CTR) for controlling all the functions of the receiver, the decoder (DEC) comprising test means (TPI) for testing an identification code (PI) of another program than the program being listened to, and comprising between the decoder and the control unit a connection (CKPI) for activating or not activating, as the case may be, the means for testing the identification code (PI) of the decoder and a connection (EQ) for indicating, as the case may be, the equality or inequality of the identification codes of the current program and of the alternative program.
